# EUROPÄISCHE PATENTANMELDUNG

(11) **EP 0 753 708 A1**
(43) Veröffentlichungstag der Anmeldung: **15.01.1997**
(21) Anmeldenummer: 96105757.7
(22) Anmeldetag: 12.04.1996
(51) Int. Cl.: F24F 13/08

(54) **Lüftungsgitter für ungeteilte Luftströme**

(30) Priorität: 08.07.1995 DE 19524977
(71) Anmelder: Lex, Ernst, 9571 Sirnitz (AT)
(72) Erfinder: Lex, Ernst, 9571 Sirnitz (AT)
(74) Vertreter: Böhme, Volker, Dipl.-Ing.

(57) **Zusammenfassung**

Es gibt ein Lüftungsgitter, bei dem Lamellen (3) vorgesehen sind, die jeweils eine Querwand (7) bilden, und bei dem jede Lamelle an der Querwand außen mit einer nach innen offenen Rinne (9) und innen mit einer nach außen offenen Rinne (10) versehen ist und der Durchlaßquerschnitt (14) zwischen der äußeren Rinne und der benachbarten Querwand gleich dem Durchlaßquerschnitt zwischen der inneren Rinne und der benachbarten Querwand ist. Dabei ist es erwünscht, wenn bei dem Lüftungsgitter der Abscheidegrad erhöht, der Druckverlust verringert und eine ausreichend hohe Durchsatzleistung gewährleistet ist. Dies ist erreicht, indem die innere Rinne (10) und die äußere Rinne (9) jeder Querwand (7) inander gegenüber vorgesehen sind und jedem Paar von innerer und äußerer Rinne (9,10) eine mittig angeordnete, nach außen offene Rinne (11) zugeordnet ist und diese drei Rinnen jeweils in Richtung der Gitterebene (15) gesehen in einer gemeinsamen Querebene (16) enden, und indem die mittig angeordneten Rinnen (11) jeweils an den den inneren sowie äußeren Rinnen (9,10) gegenüberliegenden Seiten der Querwände (7) angebracht sind.

## Beschreibung

Die Erfindung betrifft ein Lüftungsgitter für ungeteilte Luftströme, bei dem in einer Gitterebene nebeneinander aufgereiht senkrechte Lamellen vorgesehen sind, die jeweils eine zur Gitterebene rechtwinkelige, über die Gittertiefe von außen nach innen durchgehende Querwand bilden, und bei dem jede Lamelle an der Querwand außen mit einer nach innen offenen Rinne und innen mit einer nach außen offenen Rinne versehen ist und der Durchlaßquerschnitt zwischen der äußeren Rinne und der benachbarten Querwand gleich dem Durchlaßquerschnitt zwischen der inneren Rinne und der benachbarten Querwand ist.

Ein Lüftungsgitter mit senkrechten Lamellen ist an fahrenden Fahrzeugen vorgesehen und zwar in der Regel in einer Seitenwand des fahrenden Fahrzeugs. Das Lüftungsgitter ist bei dieser Einbauweise in der Regel an der Außenseite frei bzw. nicht von einem Sieb überdeckt. Es tritt in jeden von zwei benachbarten Lamellen begrenzten äußeren Spalt ein Luftstrom ein, der das Lüftungsgitter durch einen von den zwei Lamellen begrenzten inneren Spalt verläßt. Durch entsprechende, z.B. vierfache, Luftumlenkungen innerhalb des Lüftungsgitters sollen in den Luftströmen enthaltene Staub- und Wasserpartikel aus den Luftströmen, d.h. aus der Strömung abgeschieden werden. Wichtig für die Beurteilung eines solchen Lüftungsgitters ist zum einen der Abscheidegrad und zum anderen der Druckverlust, der bei der Durchströmung des Lüftungsgitters auftritt. Bei einem Lüftungsgitter der eingangs genannten Art wird ein zwischen zwei benachbarten Lamellen einströmender Luftstrom beim weiteren Durchströmen des Lüftungsgitters zwischen den beiden Lamellen nicht geteilt, sondern durchströmt das Lüftungsgitter in seiner Gesamtheit.

Bei einem bekannten (US-PS 19 95 456, Fig. 11) Lüftungsgitter der eingangs genannten Art sind die innere und die äußere Rinne jeder Querwand auf den beiden einander entgegengesetzten Seiten der Querwand vorgesehen und hat jeder der ungeteilten Luftströme nur je eine innere Rinne und eine äußere Rinne zu passieren. Die einem der ungeteilten Luftströme zugeordneten beiden Rinnen überlappen einander in Richtung der Gitterebene. Der Durchlaßquerschnitt zwischen diesen beiden einander zugeordneten Rinnen ist merklich enger als der Durchlaßquerschnitt zwischen der Rinne und der zugeordneten Querwand. Dieses bekannte Lüftungsgitter weist einen relativ geringen Abscheidegrad und einen relativ hohen Druckverlust auf und zwar insbesondere dann, wenn das Lüftungsgitter an der Seitenwand eines sogenannten Höchstgeschwindigkeit-Schienenfahrzeugs angebracht ist, wo es an der Außenseite nicht rechtwinkelig oder leicht schräg zur Gitterebene angeströmt wird, sondern ganz ausgeprägt schräg, eventuell winkelig angeströmt wird.

Es ist auch ein Lüftungsgitter bekannt (AT-PS 354 680), bei dem eine innere Rinne und eine äußere Rinne einer gemeinsamen Querwand einander gegenüber vorgesehen sind und jedem Paar von innerer und äußerer Rinne eine mittig angeordnete, nach außen offene Rinne zugeordnet ist und diese drei Rinnen jeweils in Richtung der Gitterebene gesehen in einer gemeinsamen Querebene enden. Bei diesem Lüftungsgitter ist die mittige Rinne ein selbständiges Gebilde. Auch ist der Durchlaßquerschnitt zwischen der mittigen Rinne und der inneren sowie der äußeren Rinne der benachbarten Querwand sowie der benachbarten Querwand jeweils erheblich größer als der Durchlaßquerschnitt des lufteinlassenden äußeren Spalts und des luftauslassenden inneren Spalts des Lüftungsgitters.

Bei diesem bekannten (AT-PS 354 680) Lüftungsgitter wird der durch den äußeren Spalt in das Lüftungsgitter eintretende Luftstrom durch die mittige Rinne in zwei Teilluftströme aufgeteilt, die beim inneren Spalt wieder vereinigt werden. Bei einer extrem schrägen Anströmung des Lüftungsgitters entsteht in den Teilluftströmen eine unterschiedliche Geschwindigkeit, da für den einen Teilluftstrom wegen des geringeren erforderlichen Umlenkungswinkels für die Umlenkung eine wesentlich geringere Kraft benötigt wird. Dies verursacht einen erheblich höheren Druckverlust im Lüftungsgitter, als sich rechnerisch ergeben wird, wenn unterstellt wird, daß beide Teilluftströme mit gleicher Geschwindigkeit das Lüftungsgitter durchfließen. Dies führt zu einer beachtlichen Verringerung der Durchsatzleistung des Lüftungsgitters, z.B. bei Höchstgeschwindigkeit-Schienenfahrzeugen zu einer Verringerung bis zu 50 %.

Eine Aufgabe der Erfindung ist es nun, ein Lüftungsgitter der eingangs genannten Art zu schaffen, bei dem der Abscheidegrad erhöht, der Druckverlust verringert und eine ausreichende Durchsatzleistung gewahrleistet ist. Das erfindungsgemäße Lüftungsgitter ist, diese Aufgabe lösend, dadurch gekennzeichnet, daß die innere Rinne und die äußere Rinne jeder Querwand einander gegenüber vorgesehen sind und jedem Paar von innerer und äußerer Rinne eine mittig angeordnete, nach außen offene Rinne zugeordnet ist und diese drei Rinnen jeweils in Richtung der Gitterebene gesehen in einer gemeinsamen Querebene enden, und daß die mittig angeordneten Rinnen jeweils an den den inneren sowie äußeren Rinnen gegenüberliegenden Seiten der Querwände angebracht sind und die Durchlaßquerschnitte zwischen der mittigen Rinne und der inneren sowie der äußeren Rinne der benachbarten Querwand sowie der benachbarten Querwand jeweils gleich dem Durchlaßquerschnitt zwischen der inneren bzw. äußeren Rinne und der benachbarten Querwand sind.

Der bei dem hier zur Rede stehenden Lüftungsgitter dieses ungeteilt passierende Luftstrom passiert im Durchgang durch das Lüftungsgitter nur Durchlaßquerschnitte, die nicht kleiner sind als der des lufteinlassenden äußeren Spaltes und der des luftauslassenden inneren Spaltes, wobei dem Luftstrom drei Rinnen mit relativ großen Stauräumen zur Verfügung stehen. Die viermalige Umlenkung jedes Luftstromes ist drei Rinnen zugeordnet. Das erfindungsgemäße Lüftungsgitter weist bei ausreichend hoher Durchsatzleistung einen erhöhten Abscheidegrad und verringerten Druckverlust auf.

In der Regel bildet jede Rinne einen von der tragenden Querwand wegführenden Grund und einen zur benachbarten Querwand parallelen Schenkel. Bei dieser Gestaltung der Rinnen bieten diese wegen des Grunds einen vergrößerten Stauraum und wegen des Schenkels die Bildung laminarer Strömungsbereiche. Bei jedem der drei Rinnenschenkel wirkt der Luftstromluft ganz ausgeprägt laminar.

Besonders zweckmäßig und vorteilhaft ist es dabei, wenn der Grund jeder Rinne in Richtung der Gitterebene gesehen halbkreisartig gebogen ist. Diese Biegung des Rinnengrunds verbessert die Luftführung in der Rinne und die Ableitung eingelagerter Partikel entlang der Rinne.

Besonders zweckmäßig und vorteilhaft ist es auch, wenn jede Rinne an dem freien, von der zugehörigen Querwand beabstandeten Rinnenrand einen Rückhaltesims zur Querwand hin abgewinkelt aufweist. Die am Stauraumende angebrachten Rückhaltesimse verhindern ein Herausreißen von in der Rinne abgelagerten Partikeln.

Besonders zweckmäßig und vorteilhaft ist es dabei, wenn der Rückhaltesims jeweils in das Rinneninnere schräg geneigt ist. Dies erleichtert das Eintreten von Partikeln und Luft in die Rinne.

Besonders zweckmäßig und vorteilhaft ist es sodann, wenn das Lüftungsgitter entlang einer in einem Mittenbereich zwischen außen und innen angeordneten Gitterebene unterteilt ist und die unterteilende Gitterebene neben den mittigen Rinnen angeordnet ist. Die an sich bekannte Unterteilung des Lüftungsgitters entlang einer Gitterebene erfaßt also die mittigen Rinnen nicht.

In der Regel ist das erfindungsgemäße Lüftungsgitter an der Seitenwand eines Höchstgeschwindigkeit-Schienenfahrzeugs vorgesehen. Das Lüftungsgitter wird außen von der Luft ganz ausgeprägt schräg, d.h. winkelig angeströmt.

In der Zeichnung ist eine bevorzugte Ausführungsform der Erfindung dargestellt und zwar in einem waagerechten Schnitt ein Teil eines Lüftungsgitters für ungeteilte Luftströme.

Zu dem Lüftungsgitter gemäß Zeichnung gehört ein umlaufender rechteckiger Rahmen 1 von dem nur eine untere Rahmenstrebe teilweise gezeigt ist. Das Lüftungsgitter sitzt in der nicht gezeigten Seitenwand eines Fahrzeugs und bezüglich des Inneren des Fahrzeugs befindet sich eine Seite des Lüftungsgitters außen und die andere Seite innen. Der Rahmen 1 bildet zumindest im Bereich der unteren Rahmenstrebe innen und außen je einen in Richtung der Gitterebene verlaufenden Rahmensims 2. Zwischen der unteren Rahmenstrebe und einer nicht gezeigten oberen Rahmenstrebe verlaufen gleichgestaltete Lamellen 3 bzw. Gitterstäbe, von denen jeweils zwei einander benachbart sind und voneinander den gleichen Abstand aufweisen. Je zwei benachbarte Lamellen 3 bilden außen zwischen sich einen Spalt 4, durch den ein Luftstrom 5 eintritt, der das Lüftungsgitter ungeteilt durchströmt und dieses innen zwischen den beiden benachbarten Lamellen durch einen inneren Spalt 6 verläßt.

Jede Lamelle 3 bildet eine Querwand 7, die über die Gittertiefe, d.h. von außen nach innen im wesentlichen gerade ist und beim inneren sowie beim äußeren Ende jeweils in einen gebogenen Grund 8 einer Rinne 9, 10 übergeht, die sich entlang der gesamten Lamelle erstreckt. Jede Querwand 7 trägt auf der diesen beiden Rinnen 9, 10 gegenüberliegenden Seite, etwa mittig zwischen der inneren Rinne und der äußeren Rinne eine weitere Rinne 11. Nach dem gebogenen Grund 8 geht jede Rinne in einen geraden Schenkel 12 über, der seinerseits in einen abgewinkelten Rückhaltesims 13 übergeht. Die hier interessierenden fünf Durchlaßquerschnitte 14 zwischen zwei benachbarten Lamellen 3 sind durch je einen Doppelpfeil angegeben und untereinander gleich.

In der Zeichnung ist eine Gitterebene 15 angedeutet, entlang der das Lüftungsgitter geteilt ist. Es ist auch eine Querebene 16 angedeutet, in der die drei einander zugeordneten Rinnen 9, 10, 11, in Gitterebene gesehen, enden, ohne sich im wesentlichen zu überlappen.

## Patentansprüche

1. Lüftungsgitter für ungeteilte Luftströme,
bei dem in einer Gitterebene nebeneinander aufgereiht senkrechte Lamellen vorgesehen sind, die jeweils eine zur Gitterebene rechtwinkelige, über die Gittertiefe von außen nach innen durchgehende Querwand bilden, und bei dem jede Lamelle an der Querwand außen mit einer nach innen offenen Rinne und innen mit einer nach außen offenen Rinne versehen ist und der Durchlaßquerschnitt zwischen der äußeren Rinne und der benachbarten Querwand gleich dem Durchlaßquerschnitt zwischen der inneren Rinne und der benachbarten Querwand ist,
dadurch gekennzeichnet,
daß die innere Rinne (10) und die äußere Rinne (9) jeder Querwand (7) einander gegenüber vorgesehen sind und jedem Paar von innerer und äußerer Rinne (9, 10) eine mittig angeordnete, nach außen offene Rinne (11) zugeordnet ist und diese drei Rinnen jeweils in Richtung der Gitterebene (15) gesehen in einer gemeinsamen Querebene (16) enden und
daß die mittig angeordneten Rinnen (11) jeweils an den den inneren sowie äußeren Rinnen (9, 10) gegenüberliegenden Seiten der Querwände (7) angebracht sind und die Durchlaßquerschnitte (14) zwischen der mittigen Rinne (11) und der inneren sowie der äußeren Rinne (9, 10) der benachbarten Querwand (7) sowie der benachbarten Querwand jeweils gleich dem Durchlaßquerschnitt (14) zwischen der inneren bzw. äußeren Rinne und der benachbarten Querwand (7) sind.

2. Lüftungsgitter nach Anspruch 1, dadurch gekennzeichnet, daß jede Rinne (9, 10, 11) einen von der zugehörigen Querwand (7) wegführenden Grund (8) und einen zur benachbarten Querwand parallelen Schenkel (12) bildet.

3. Lüftungsgitter nach Anspruch 2, dadurch gekennzeichnet, daß der Grund (8) jeder Rinne (9, 10, 11) in Richtung der Gitterebene (15) gesehen halbkreisartig gebogen ist.

4. Lüftungsgitter nach Anspruch 1, 2 oder 3, dadurch gekennzeichnet, daß jede Rinne (9, 10, 11) an dem freien, von der zugehörigen Querwand (7) beabstandeten Rinnenrand einen Rückhaltesims (13) zur Querwand hin abgewinkelt aufweist.

5. Lüftungsgitter nach Anspruch 4, dadurch gekennzeichnet, daß der Rückhaltesims (13) jeweils in das Rinneninnere schräg geneigt ist.

6. Lüftungsgitter nach einem der vorhergehenden Ansprüche, dadurch gekennzeichnet, daß es entlang einer in einem Mittenbereich zwischen außen und innen angeordneten Gitterebene (15) unterteilt ist und die unterteilende Gitterebene neben den mittigen Rinnen (11) angeordnet ist.
